# EUROPÄISCHE PATENTSCHRIFT

(11) **EP 4 183 949 B1**
(45) Veröffentlichungstag und Bekanntmachung des Hinweises auf die Patenterteilung: **27.08.2025**
(21) Anmeldenummer: 22207111.0
(22) Anmeldetag: 14.11.2022
(51) Int. Cl.: E04F 13/08, E04F 13/18

(54) **FASSADENVERKLEIDUNGSPROFIL**
PROFILE FOR FAÇADE COVERING
PROFILÉ DE REVÊTEMENT DE FAÇADE

(30) Priorität: 19.11.2021 DE 202021106311 U
(43) Veröffentlichungstag der Anmeldung: 24.05.2023
(73) Patentinhaber: Vinylit Fassaden GmbH, 34123 Kassel (DE)
(72) Erfinder: Kathöver, Martin, 34123 Kassel (DE)
(74) Vertreter: Cohausz Hannig Borkowski Wißgott

(56) Entgegenhaltungen:
- DE-U1- 202007 018 935
- DE-U1- 202018 104 844

## Beschreibung

Die Erfindung betrifft ein Fassadenverkleidungsprofil umfassend ein Grundprofil aus Kunststoff, insbesondere aus einem extrudierten Kunststoff, eine Sichtfläche eine sich daran anschließende Schattenfugenfläche, sowie eine Befestigungsleiste, insbesondere die sich an die Schattenfugenfläche anschließt, wobei die Sichtfläche durch eine an dem Grundprofil befestigte Kunststofffolie ausgebildet ist, und die Schattenfugenfläche anders gestaltet ist, als die Sichtfläche des Fassadenverkleidungsprofils.

Ein solches Fassadenverkleidungsprofil oder Paneele aus Kunststoff ist vorzugsweise bzgl. des Grundprofils einteilig und kann mittels Strangguss bzw. Extrusion in Profilform hergestellt werden. Dabei werden als Kunststoffmaterial für das Grundprofil vorzugsweise Thermoplaste, insbesondere PVC (Polyvinylchlorid) verwendet. PVC wird z. B. auch im Fensterrahmenbau oder für Rohre verwendet.

Bei der Herstellung wird das PVC Material vorzugsweise in Granulatform thermisch geschmolzen und durch eine Form gepresst. Das PVC kühlt dabei langsam ab und behält die entsprechende Form bei. Die Formen können die verschiedensten Konturen haben. Üblicherweise weist ein Grundprofil Hohlkammern auf, die durch Stege umgrenzt sind, wobei in der Längserstreckungsrichtung der Querschnitt gleichbleibend ist.

Fassadenverkleidungsprofile der eingangs genannten Art sind aus dem Stand der Technik bekannt. Diese dienen z.B. zur Verkleidung der Fassaden von Gebäuden oder auch Mobilheimen. Zur Fixierung der Fassadenverkleidungsprofile auf der Wand eines Gebäudes ist eine an der Wand des Gebäudes angeordnete Unterkonstruktion, z.B. aus Holz vorgesehen, auf der die Fassadenverkleidungsprofile, insbesondere die mehrere Meter lang sein können, angebracht werden. Die Fassadenverkleidungsprofile umfassen eine Sichtfläche, sowie eine sich daran anschließende Schattenfugenfläche, wobei sich daran wiederum eine Befestigungsleiste anschließt. Die Schattenfugenfläche ist gegenüber der Sichtfläche in der Höhe abgesetzt, d.h. die Schattenfugenfläche hat ein gegenüber dem Niveau der Sichtfläche zurücktretendes Niveau. Gleiches gilt vorzugsweise auch für die Befestigungsleiste gegenüber der Schattenfugenfläche und/oder der Sichtfläche.

Die Befestigungsleiste kann vorzugsweise mehrere in der Längserstreckungsrichtung hintereinander angeordnete Öffnungen aufweisen, die der Aufnahme von Befestigungsmittels, z.B. von Nägeln oder Schrauben dienen, mithilfe derer die einzelnen Fassadenverkleidungsprofile aus Kunststoff an der Unterkonstruktion an der Wand, beispielsweise eines Gebäudes, befestigt werden können.

Die Befestigungsleiste dient allerdings nicht nur der Verbindung der Fassadenverkleidungsprofile mit der Unterkonstruktion auf der Wand eines Gebäudes, sondern durch die Befestigungsleiste und eine entsprechende Aufnahmenut können zwei solche Fassadenverkleidungsprofile nach Art einer Nut- und Federverbindung miteinander verbunden werden. Hierzu erstreckt sich die Befestigungsleiste auf der einen Seite des Fassadenverkleidungsprofiles über die Länge des Fassadenverkleidungsprofiles, korrespondierend hierzu verläuft an der gegenüberliegenden Längskante des Fassadenverkleidungsprofils eine entsprechende Aufnahmenut.

Die Sichtfläche der Fassadenverkleidungsprofile kann in vielen Varianten unterschiedlich gestaltet sein. Es ist z. B. bekannt, die Sichtfläche durch Folie auszubilden, insbesondere wobei die Folie in einer gewünschten Farbe ausgestaltet ist und/oder eine Strukturierung aufweist, insbesondere die Optik einer Holzfläche nachahmt. Vorzugsweise ist in diesem Zusammenhang vorgesehen, dass die Folien aus PVC hergestellt sind. Solche Folien aus PVC, die auf der einen Seite eine Klebschicht aufweisen, sind üblicherweise nicht UV-beständig. Um eine solche Folie UV-beständig zu gestalten, ist bekannt, diese Folie mit Acryl zu beschichten. Diese Folie, vorzugsweise mit Acryl beschichtete Folie erstreckt sich weiter bevorzugt bis in den Bereich der Schattenfugenfläche hinein.

Wenn man die Schattenfugenfläche in Bezug auf die Oberfläche anders gestalten will als die Sichtfläche des Fassadenverkleidungsprofiles, so ist bekannt, die Schattenfugenfläche ebenfalls durch eine PVC-Folie, die auf der Außenseite auch mit Acryl beschichtet sein kann, zu bilden, die auf einen Profilsteg aufgeklebt ist. Im Bereich des Übergangs zu der Folie auf der Sichtfläche des Fassadenverkleidungsprofiles liegt die Folie der Schattenfugenfläche auf der Oberseite der Folie der Sichtfläche auf oder umgekehrt. Nun ist es so, dass der Klebstoff auf der Unterseite der Folie der Schattenfugenfläche auf der Acrylbeschichtung der Folie der Sichtfläche oder umgekehrt nicht besonders gut haftet. Insbesondere dann, wenn die Folien einer extremen Wärmebelastung ausgesetzt sind, wie dies beispielsweise dann der Fall ist, wenn solche Fassadenverkleidungselemente auf der Südseite eines Gebäudes angeordnet sind, löst sich die überlappende Folie, im vorliegenden Fall die Folie auf der Schattenfuge von der Oberseite der Folie auf der Sichtfläche, ab. Nach und nach löst sich dann die Folie über die gesamte Fläche. Bedingt ist dies durch die Acrylbeschichtung.

Nach dem Stand der Technik bietet das Gebrauchsmuster DE 20 2018 104 844 U1 eine Lösung an, um eine unterschiedliche Oberfläche, insbesondere hinsichtlich der Farbgestaltung zwischen der Sichtfläche und der Schattenfugenfläche, bereitzustellen, die dauerhaft haltbar ist. Es wird gefordert, dass zumindest das Material der Schattenfugenfläche andersfarbig gestaltet ist, als die Sichtseite der Folie auf der Sichtfläche. Konkret ist nach der Lehre des Schutzrechts, die Schattenfugenfläche entweder farbig lackiert oder es wird das gesamte Grundprofil eines Fassadenverkleidungsprofils einteilig aus dem gewünschten farbigen Material für die Schattenfugenfläche z. B. im Strangpressverfahren hergestellt und die Sichtfläche durch eine auf das Grundprofil aufgeklebte Folie gebildet. Um eine Farbigkeit der Schattenfugenfläche zu erreichen, werden dafür der THERMOPLAST-Schmelze für das gesamte Grundprofil teure Farbpigmente beigemischt. Da aber nur der schmale Bereich der Schattenfugenfläche des Fassadenverkleidungsprofils farbig abgesetzt sein soll, stellt es einen wirtschaftlichen Nachteil dar, das gesamte Grundprofil, das mit einer Folie beklebt wird, einzufärben.

Die der Erfindung zugrundeliegende Aufgabe besteht insofern darin, hier Abhilfe zu schaffen und den bekannten Stand der Technik weiterzuentwickeln. Insbesondere besteht die Aufgabe darin, eine unterschiedliche Oberflächengestaltung, insbesondere hinsichtlich der Farbgestaltung zwischen der Sichtfläche und der Schattenfugenfläche, bereitzustellen, die unter wirtschaftlichen Gesichtspunkten ökonomisch effizient, hergestellt werden kann.

Diese Aufgabe wird durch ein Fassadenverkleidungsprofil gemäß Anspruch 1 gelöst, wobei die Schattenfugefläche durch eine mit dem Grundprofil stoffschlüssig verbundene Coextrusionschicht gebildet ist, und wobei die Oberfläche der Coextrusionsschicht an ihren gegenüberliegenden Übergangsbereichen in die Oberfläche des Grundprofils stufenlos / kantenlos übergeht.

Dabei wird unter einer Coextrusionsschicht eine solche Schicht oder ein solches schichtförmiges Bauteil verstanden, das durch das Verfahren der Coextrusion gleichzeitig zusammen mit dem ebenfalls durch Extrusion hergestellten Grundkörper entstanden ist.

Die vorteilhaften Merkmale und Ausgestaltungen der Erfindung ergeben sich aus den Unteransprüchen.

So ist insbesondere vorgesehen, dass die Coextrusionsschicht andersfarbig gestaltet ist, als die Sichtseite der Kunststofffolie der Sichtfläche.

Dies kann z.B. dadurch erreicht sein, dass das Grundprofil aus einem ersten Kunststoffmaterial extrudiert ist und die Coextrusionsschicht aus einem zweiten Kunststoffmaterial an das erste Kunststoffmaterial des Grundprofils stoffschlüssig anextrudiert ist, wobei sich das erste und das zweite Kunststoffmaterial zumindest dadurch unterscheiden, dass dem zweiten Kunststoffmaterial zur Erzielung einer anderen Farbe als bei dem ersten Kunststoffmaterial wenigstens ein Farbpigment zugesetzt ist. Es können weiterhin auch die beiden Kunststoffmaterialien unterschiedlich sein abgesehen von dem Farbpigment.

Die Coextrusionsschicht wird an das Grundprofil anextrudiert und ist mit diesem stoffschlüssig verbunden.

Vorteilhaft weist das Grundprofil, insbesondere hergestellt aus recyceltem Hart-PVC, insbesondere herkömmlich in grauer Farbe, eine Wanddicke auf, die höher, vorzugsweise um ein Vielfaches höher ist, als die Wanddicke der Coextrusionschicht. Dabei kann die Wanddicke eines unter der Coextrusionsschicht liegenden Stegs des Grundprofils, an dem die Coextrusionsschicht stoffschlüssig befestigt ist, größer sein, insbesondere um ein Vielfaches größer sein, als die Wanddicke der Coextrusionschicht.

Da der Coextrusionsschicht teure Farbpigmente beigemischt werden, wird die Wanddicke der Coextrusionsschicht vorzugsweise aus Kostengründen nicht dicker, als nötig ausgeführt. Zwingend erforderlich für eine ansprechende Optik im Zusammenbau der Fassade, ist eine vollständige Deckkraft der Schattenfugenfläche über dem Material des Grundprofils. Insbesondere bei hellen Schattenfugenflächen, darf das Grundprofil, auf oder an dem die Coextrusionsschicht anextrudiert ist, nicht durch die Coextrusionsschicht durchschimmern.

Für eine volle Deckkraft der Coextrusionsschicht hat sich in der Praxis eine Dicke von mindestens 400 µm = 0,4 mm, als geeignet herausgestellt.

Es kann auch vorgesehen sein, dass die Coextrusionsschicht teilweise oder vollständig einen Steg des Grundprofils ausbildet, insbesondere sich die Coextrusionsschicht über die gesamte Dicke eines Stegs des Grundprofils erstreckt, dessen sichtbare Oberseite die Schattenfugenfläche bildet.

Fertigungstechnisch stellen THERMOPLAST-Schmelzen, die zwar parallel, aber mit verschiedenen Wanddicken durch das Extrusionswerkzeug gepresst werden, immer eine Herausforderung dar, da es beim Runterkühlen zu Verziehungen kommen kann. Der Schwierigkeitsgrad ist nochmals erhöht, da die Coextrusionsschicht mit Farbpigmenten versehen ist. Eine gleichmäßige Fließlinie ist gefordert. Diese sorgt dafür, dass nach der Aushärtung ein formstabiles Fassadenverkleidungsprofil, ohne Verzug entsteht.

Für ein optimales Ergebnis kann vorgesehen sein für die Coextrusionsschicht einen nach Erwärmung fließfähigen Rohstoff, vorzugsweise ein Rohpolymer einzusetzen, der mit Farbpigmenten versetzt ist (z.B. Masterbatch). Die so aufbereitete Coextrusions-Schmelze ermöglicht es, insbesondere in Kombination mit einer herkömmlichen Hart-PVC-Schmelze, selbst unterschiedliche Wanddicken mit der üblichen Extrusionsgeschwindigkeit zu fahren und ein maßhaltiges Fassadenverkleidungsprofil zu produzieren.

Die Beimischung spezieller Farbpigmente kann insbesondere zu einer reduzierten Wärmetransmission führen. Es kann insbesondere demnach vorgesehen sein, dass der Wärmedurchgangskoeffizient des Fassadenverkleidungsprofils am Ort der Schattenfugenfläche kleiner ist als in anderen Bereichen des Fassadenverkleidungsprofils.

Es ist insbesondere vorgesehen, dass die Schattenfugenfläche in der Höhe gegenüber der Sichtfläche des Fassadenverkleidungsprofils aus Kunststoff mit einer schräg verlaufenden Kante abgesetzt ist. Die Sichtfläche erstreckt sich hierbei definitionsgemäß zumindest auch über einen Großteil der abgesetzten Kante, also im Wesentlichen bis zur Schattenfugenfläche. Es hat sich in diesem Zusammenhang herausgestellt, dass die Optik dann, wenn die Sichtfläche sich vom äußeren, freien Ende über die abgesetzte Kante bis an die Schattenfugenfläche erstreckt, also schlussendlich auch die Kunststofffolie sich vom äußeren, freien Ende bis zur Schattenfuge erstreckt, die Optik wesentlich ansprechender ist, als wenn die abgesetzte Kante die gleiche Oberfläche wie die Schattenfugenfläche aufweist.

Hervorzuheben ist, dass der fließende Übergang der Coextrusionsschicht mit dem Grundprofil, insbesondere im Übergangsbereich zur Kunststofffolie von Bedeutung ist, denn nur eine kantenlose Oberfläche gewährleistet, dass die Kunststofffolie durchgängig und vollständig haftend appliziert werden kann. Idealerweise überlappt die Kunststofffolie den Übergangsbereich zwischen dem Grundprofil und der Coextrusionsschicht, insbesondere um etwa 4 - 5 mm. Optimal endet die Folienkante im Scheitelpunkt des Radius des Übergangsbereichs. Die Coextrusionsschicht weist vorzugsweise eine konstante Wanddicke bis zu den Übergangsbereichen im Querschnitt auf. Im jeweiligen Übergangsbereich kann die Wanddicke zum Ende der Coextrusionsschicht abnehmend sein, vorzugsweise bis auf das Niveau der Oberfläche des Grundprofils. Die Wanddicke nimmt somit in Richtung zur nach außen sichtbaren Oberfläche der Coextrusionsschicht ab.

Nach einem weiteren Merkmal der Erfindung ist es vorzugsweise vorgesehen, dass die Coextrusionsschicht im Übergangsbereich zur Befestigungs-leiste in montiertem Zustand vom äußeren Ende eines hinzugesetzten/weiteren Fassadenverkleidungsprofils überdeckt ist.

Des Weiteren ist vorzugsweise vorgesehen, dass zwei Fassadenverkleidungsprofile durch die Befestigungsleiste auf der einen Seite eines Fassadenverkleidungsprofils in eine korrespondierende Aufnahmenut auf der gegenüberliegenden, anderen Seite eines anderen Fassadenverkleidungsprofils nach Art einer Nut- und Federverbindung ineinander verschieblich sind, sodass die Befestigungsleiste durch die Aufnahmenut in der Längskante des benachbarten Profils abgedeckt ist.

Eine Fassadenfläche, bestehend aus mindestens zwei montierten Fassadenverkleidungsprofilen überdeckt die Schattenfuge mit der Coextrusionsschicht als Schattenfugenfläche vollständig und bildet nicht nur einen optisch ansprechenden Look, sondern auch eine witterungsresistente Oberfläche.

Die Erfindung wird nachfolgend mit Bezug auf die Zeichnungen näher erläutert.

Die Figuren zeigen im Einzelnen:
- Fig. 1: ein Fassadenverkleidungsprofil im Querschnitt dargestellt
- Fig. 1a: ein Detail der Figur 1
- Fig. 1b: eine alternative Ausführung des Details

Das in Figur 1 im Querschnitt dargestellte Fassadenverkleidungsprofil 10 weist eine Sichtfläche 12 auf, wobei sich die Sichtfläche 12 vom äußeren, freien Ende bis an die Schattenfugenfläche 13 erstreckt. Die Sichtfläche 12 ist dadurch ausgebildet, dass auf das Grundprofil 20 eine Kunststofffolie 19 aufgeklebt ist, welche mit deren nach außen weisender Sichtseite 19a diese Sichtfläche 12 bildet. Die Schattenfugenfläche 13 wiederum findet ihre Fortsetzung in der Befestigungsleiste 15. Der Übergang zwischen der Sichtfläche 12 und der Schattenfugenfläche 13 ist als schrägverlaufende, abgesetzte Kante 17 gestaltet.

Die Folie 19 ist vorzugsweise als farbige und / oder strukturierte PVC-Folie ausgebildet, insbesondere auf der Sichtseite 19a mit Acryl-, PVDF oder anderen Versiegelungsmaterialien beschichtet, und erstreckt sich von dem äußeren Ende 11 des Fassadenverkleidungsprofiles 10 über die abgesetzte Kante 17 bis an die Schattenfugenfläche 13 heran. Die Schattenfugenfläche 13 ist farbig gegenüber der Sichtfläche 12 des Fassadenverkleidungsprofils abgesetzt. Dieser Effekt wird durch die anextrudierte Coextrusionsschicht 21 erzeugt, die sich vorzugsweise über die gesamte Breite der Schattenfugenfläche 13 erstreckt und diese Schattenfugenfläche 13 bildet und weiter bevorzugt in endseitigen Radien in kantenlose, vorzugsweise fließende und vorzugsweise tropfenförmige Übergänge 22a, 22b ausläuft.

Die Befestigungsleiste 15 kann vorzugsweise eine Mehrzahl von in der Längserstreckungsrichtung des Fassadenverkleidungsprofils in Reihe hintereinander angeordnete Öffnungen 15a aufweisen, die der Aufnahme von Befestigungsmitteln, z.B. von Nägeln oder Schrauben dienen, um die Fassadenverkleidungsprofile auf dem Unterbau an der Wand eines Gebäudes anzubringen. Das Fassadenverkleidungsprofil 10 weist darüber hinaus eine Aufnahmenut 16 auf, die der Aufnahme der Befestigungsleiste 15 eines anderen Fassadenverkleidungsprofils nach Art einer Nut- und Federverbindung dient.

Die Figur 1a zeigt die Schattenfugenfläche 13, die durch eine Coextrusionsschicht 21 ausgebildet ist, im Detail gemäß der Figur 1.

In dieser Darstellung wird deutlich, dass vorzugsweise die Wanddicke d der Coextrusionsschicht 21 geringer ist als die Wanddicke D, des darunterliegenden Steges des Grundprofils 20, an welchem die Coextrusionsschicht 21 durch Coextrusion stoffschlüssig befestigt ist.

Es kann alternativ gemäß der Figur 1b auch vorgesehen sein, dass der gesamte Steg oder ein Teilbereich des Stegs des Fassadenverkleidungsprofils, dessen sichtbare Aussenseite die Schattenfugenfläche 13 bildet, bzgl. der Dicke vollständig aus dem Material der Coextrusionsschicht 21 ausgebildet ist. Dieser Steg oder Teilbereich des Stegs insgesamt ist sodann durch Coextrusion mit dem extrudierten Grundkörper 20 des Fassadenverkleidungsprofils stoffschlüssig verbunden.

### Bezugszeichenliste

- 10: Fassadenverkleidungsprofil
- 11: Äußeres Ende
- 12: Sichtfläche
- 13: Schattenfugenfläche
- 15: Befestigungsleiste
- 15a: Öffnung
- 16: Aufnahmenut
- 17: Schräge / Kante
- 19: Kunststofffolie
- 19a: Sichtseite
- 20: Grundprofil
- 21: Coextrusionschicht
- 22a: Übergangsbereich zur Kunststofffolie
- 22b: Übergangsbereich zur Befestigungsleiste
- d: Wanddicke der Coextrusionsschicht
- D: Wanddicke des Grundprofils

## Patentansprüche

1. Fassadenverkleidungsprofil (10) umfassend ein Grundprofil (20) aus Kunststoff, insbesondere aus extrudiertem Kunststoff, eine Sichtfläche (12) und eine sich daran anschließende Schattenfugenfläche (13), sowie eine Befestigungsleiste (15), insbesondere die sich an die Schattenfugenfläche (13) anschließt, wobei die Sichtfläche (12) durch eine an dem Grundprofil (20) befestigte Kunststofffolie (19) ausgebildet ist und die Schattenfugenfläche (13) anders gestaltet ist, als die Sichtfläche (12),
**dadurch gekennzeichnet, dass**
die Schattenfugenfläche (13) durch eine mit dem Grundprofil (20) stoffschlüssig verbundene Coextrusionsschicht (21) gebildet ist, wobei die Oberfläche der Coextrusionsschicht (21) an ihren gegenüberliegenden Übergangsbereichen (22a, 22b) in die Oberfläche des Grundprofils (20) stufenlos / kantenlos übergeht.

2. Fassadenverkleidungsprofil (10) nach Anspruch 1, **dadurch gekennzeichnet, dass** die Coextrusionsschicht (21) andersfarbig gestaltet ist, als die Sichtfläche (12).

3. Fassadenverkleidungsprofil (10) nach einem der vorherigen Ansprüche, **dadurch gekennzeichnet, dass** das Grundprofil (20) aus einem ersten Kunststoffmaterial extrudiert ist und die Coextrusionsschicht (21) aus einem zweiten Kunststoffmaterial an das erste Kunststoffmaterial des Grundprofils (20) stoffschlüssig anextrudiert ist, insbesondere wobei sich das erste und das zweite Kunststoffmaterial zumindest dadurch unterscheiden, dass dem zweiten Kunststoffmaterial zur Erzielung einer anderen Farbe als bei dem ersten Kunststoffmaterial wenigstens ein Farbpigment zugesetzt ist, insbesondere sich auch die beiden Kunststoffmaterialien unterscheiden.

4. Fassadenverkleidungsprofil (10) nach einem der vorherigen Ansprüche, **dadurch gekennzeichnet, dass** der Wärmedurchgangskoeffizient des Fassadenverkleidungsprofils am Ort der Schattenfugenfläche (13) kleiner ist als in anderen Bereichen des Fassadenverkleidungsprofils.

5. Fassadenverkleidungsprofil (10) nach einem der vorherigen Ansprüche, **dadurch gekennzeichnet, dass** die Coextrusionsschicht (21) im Übergangsbereich (22a) zur Kunststofffolie (19) von der Kunststofffolie (19) überdeckt ist.

6. Fassadenverkleidungsprofil (10) nach einem der vorherigen Ansprüche, **dadurch gekennzeichnet, dass** die Coextrusionsschicht (21) im Übergangsbereich (22b) zur Befestigungsleiste (15) im montierten Zustand vom äußeren Ende (11) eines hinzugesetzten/weiteren Fassadenverkleidungsprofils (10) überdeckt ist.

7. Fassadenverkleidungsprofil (10) nach einem der vorherigen Ansprüche, **dadurch gekennzeichnet, dass** die Coextrusionsschicht (21) eine konstante Wanddicke (d) bis zu den Übergangsbereichen (22a, 22b) im Querschnitt aufweist, insbesondere die Wanddicke (d) in den Übergangsbereichen (22a, 22b) abnehmend ist, vorzugsweise bis auf das Niveau der Oberfläche des Grundprofils (20).

8. Fassadenverkleidungsprofil (10) nach einem der vorherigen Ansprüche, **dadurch gekennzeichnet, dass** die Coextrusionsschicht (21) mindestens über eine Wanddicke (d) verfügt, die bei einer vorbestimmten Farbpigmentbeimischung, insbesondere einer hellen Farbpigmentbeimischung, eine vollständige Farbabdeckung des Materials des Grundprofils (20) gewährleistet, insbesondere die Wanddicke (d) größer als 400 Mikrometer ist.

9. Fassadenverkleidungsprofil (10) nach einem der vorherigen Ansprüche, **dadurch gekennzeichnet, dass** die Coextrusionsschicht (21) aus einem fließfähigen Kunststoff-Rohstoff ausgebildet ist, der mit Farbpigmenten versehen ist, vorzugsweise wobei die Farbpigmente 2 bis 2,5% der Masse des Kunststoff-Rohstoffs bilden.

10. Fassadenverkleidungsprofil (10) nach einem der vorherigen Ansprüche, **dadurch gekennzeichnet, dass** die Schattenfugenfläche (13), insbesondere die Coextrusionsschicht (21), in der Höhe gegenüber der Sichtfläche (12) abgesetzt ist.

11. Fassadenverkleidungsprofil (10) nach einem der vorherigen Ansprüche, **dadurch gekennzeichnet, dass** die Wanddicke (D) eines unter der Coextrusionsschicht (21) liegenden Stegs des Grundprofils (20), an dem die Coextrusionsschicht (21) stoffschlüssig befestigt ist, größer ist, insbesondere um ein Vielfaches größer ist, als die Wanddicke (d) der Coextrusionschicht (21).

12. Fassadenverkleidungsprofil (10) nach einem der vorherigen Ansprüche, **dadurch gekennzeichnet, dass** die Coextrusionsschicht (21) vollständig einen Steg oder Teilbereich eines Stegs des Grundprofils (20) ausbildet, insbesondere sich die Coextrusionsschicht (21) über die gesamte Dicke des Stegs oder des Teilbereichs des Stegs des Grundprofils (20) erstreckt, dessen sichtbare Oberseite die Schattenfugenfläche (13) bildet.

13. Fassadenverkleidungsprofil (10) nach einem der vorherigen Ansprüche, **dadurch gekennzeichnet, dass** zwei Fassadenverkleidungsprofile (10) durch die Befestigungsleiste (15) auf der einen Seite eines Fassadenverkleidungsprofils (10) und eine entsprechende Aufnahmenut (16) auf der gegenüberliegenden anderen Seite der Befestigungsleiste (15) eines anderen Fassadenverkleidungsprofils (10) nach Art einer Nut- und Federverbindung ineinander schieblich sind.

## Claims

1. Facade cladding profile (10) comprising a base profile (20) made of plastic, in particular of extruded plastic, a visible face (12) and an adjoining shadow gap face (13), and an attachment strip (15), in particular which adjoins the shadow gap face (13), wherein the visible face (12) is formed by a plastic film (19) attached to the base profile (20) and the shadow gap face (13) has a different design from the visible face (12), **characterized in that**
the shadow gap face (13) is formed by a coextrusion layer (21) materially bonded to the base profile (20), wherein the surface of the coextrusion layer (21) at its opposite transition regions (22a, 22b) transitions smoothly/edgelessly into the surface of the base profile (20).

2. Facade cladding profile (10) according to Claim 1, **characterized in that** the coextrusion layer (21) has a different-coloured design from the visible face (12).

3. Facade cladding profile (10) according to either of the preceding claims, **characterized in that** the base profile (20) is extruded from a first plastic material and the coextrusion layer (21) is extruded in a materially bonded manner from a second plastic material onto the first plastic material of the base profile (20), in particular wherein the first and second plastic materials at least differ **in that** at least one colour pigment is added to the second plastic material to achieve a different colour than in the first plastic material, in particular the two plastic materials also differ.

4. Facade cladding profile (10) according to any one of the preceding claims, **characterized in that** the heat transfer coefficient of the facade cladding profile at the location of the shadow gap face (13) is smaller than in other regions of the facade cladding profile.

5. Facade cladding profile (10) according to any one of the preceding claims, **characterized in that** the coextrusion layer (21) in the transition region (22a) to the plastic film (19) is covered by the plastic film (19).

6. Facade cladding profile (10) according to any one of the preceding claims, **characterized in that** the coextrusion layer (21) in the transition region (22b) to the attachment strip (15) in the assembled state is covered by the outer end (11) of an added/further facade cladding profile (10).

7. Facade cladding profile (10) according to any one of the preceding claims, **characterized in that** the coextrusion layer (21) has a constant wall thickness (d) up to the transition regions (22a, 22b) in cross section, in particular the wall thickness (d) in the transition regions (22a, 22b) is decreasing, preferably to the level of the surface of the base profile (20).

8. Facade cladding profile (10) according to any one of the preceding claims, **characterized in that** the coextrusion layer (21) has at least a wall thickness (d) which, in the case of a predetermined colour pigment admixture, in particular a light colour pigment admixture, ensures complete colour coverage of the material of the base profile (20), in particular the wall thickness (d) is greater than 400 micrometres.

9. Facade cladding profile (10) according to any one of the preceding claims, **characterized in that** the coextrusion layer (21) is formed of a flowable plastic raw material which is provided with colour pigments, preferably wherein the colour pigments form 2% to 2.5% of the mass of the plastic raw material.

10. Facade cladding profile (10) according to any one of the preceding claims, **characterized in that** the shadow gap face (13), in particular the coextrusion layer (21), is offset in height relative to the visible face (12).

11. Facade cladding profile (10) according to any one of the preceding claims, **characterized in that** the wall thickness (D) of a web of the base profile (20) lying under the coextrusion layer (21), and on which the coextrusion layer (21) is attached in a materially bonded manner, is greater, in particular greater by a multiple, than the wall thickness (d) of the coextrusion layer (21).

12. Facade cladding profile (10) according to any one of the preceding claims, **characterized in that** that the coextrusion layer (21) completely forms a web or sub-region of a web of the base profile (20), in particular the coextrusion layer (21) extends over the entire thickness of the web or sub-region of the web of the base profile (20) of which the visible top side forms the shadow gap face (13).

13. Facade cladding profile (10) according to any one of the preceding claims, **characterized in that** two facade cladding profiles (10) can be pushed one into the other in the manner of a tongue and groove connection by the attachment strip (15) on the one side of a facade cladding profile (10) and a corresponding receiving groove (16) on the opposite other side of the attachment strip (15) of another facade cladding profile (10).

## Revendications

1. Profilé de revêtement de façade (10) comprenant un profilé de base (20) en matière plastique, notamment en matière plastique extrudée, une surface visible (12) et une surface de joint d'ombre (13) s'y raccordant, ainsi qu'une baguette de fixation (15), notamment qui se raccorde à la surface de joint d'ombre (13), la surface visible (12) étant réalisée par une feuille de matière plastique (19) fixée sur le profilé de base (20) et la surface de joint d'ombre (13) étant conçue différemment de la surface visible (12),
**caractérisé en ce que**
la surface de joint d'ombre (13) est formée par une couche de coextrusion (21) reliée au profilé de base (20) par liaison de matière, la surface de la couche de coextrusion (21) se transformant, au niveau de ses zones de transition opposées (22a, 22b), en la surface du profilé de base (20) sans gradins/sans arêtes.

2. Profilé de revêtement de façade (10) selon la revendication 1, **caractérisé en ce que** la couche de coextrusion (21) est conçue dans une couleur différente de celle de la surface visible (12).

3. Profilé de revêtement de façade (10) selon l'une quelconque des revendications précédentes, **caractérisé en ce que** le profilé de base (20) est extrudé à partir d'une première matière plastique et la couche de coextrusion (21) en une deuxième matière plastique est extrudée par liaison de matière sur la première matière plastique du profilé de base (20), la première et la deuxième matière plastique se distinguant notamment au moins par le fait qu'au moins un pigment de couleur est ajouté à la deuxième matière plastique pour obtenir une couleur différente de celle de la première matière plastique, les deux matières plastiques se distinguant notamment également.

4. Profilé de revêtement de façade (10) selon l'une quelconque des revendications précédentes, **caractérisé en ce que** le coefficient de transmission thermique du profilé de revêtement de façade est plus faible à l'endroit de la surface de joint d'ombre (13) que dans d'autres zones du profilé de revêtement de façade.

5. Profilé de revêtement de façade (10) selon l'une quelconque des revendications précédentes, **caractérisé en ce que** la couche de coextrusion (21) est recouverte par le film de matière plastique (19) dans la zone de transition (22a) vers le film de manière plastique (19).

6. Profilé de revêtement de façade (10) selon l'une quelconque des revendications précédentes, **caractérisé en ce que** la couche de coextrusion (21) dans la zone de transition (22b) vers la baguette de fixation (15) est recouverte à l'état monté par l'extrémité extérieure (11) d'un profilé de revêtement de façade (10) ajouté/autre.

7. Profilé de revêtement de façade (10) selon l'une quelconque des revendications précédentes, **caractérisé en ce que** la couche de coextrusion (21) présente une épaisseur de paroi (d) constante jusqu'aux zones de transition (22a, 22b) en section transversale, notamment l'épaisseur de paroi (d) est décroissante dans les zones de transition (22a, 22b), de préférence jusqu'au niveau de la surface du profilé de base (20).

8. Profilé de revêtement de façade (10) selon l'une quelconque des revendications précédentes, **caractérisé en ce que** la couche de coextrusion (21) dispose d'au moins une épaisseur de paroi (d) qui, pour un mélange de pigments colorés prédéterminé, notamment un mélange de pigments colorés clairs, garantit un recouvrement complet de la couleur du matériau du profilé de base (20), notamment l'épaisseur de paroi (d) est supérieure à 400 micromètres.

9. Profilé de revêtement de façade (10) selon l'une quelconque des revendications précédentes, **caractérisé en ce que** la couche de coextrusion (21) est réalisée à partir d'une matière première plastique fluide qui est pourvue de pigments colorés, les pigments colorés formant de préférence 2 à 2,5 % de la masse de la matière première plastique.

10. Profilé de revêtement de façade (10) selon l'une quelconque des revendications précédentes, **caractérisé en ce que** la surface de joint d'ombre (13), notamment la couche de coextrusion (21), est décalée en hauteur par rapport à la surface visible (12).

11. Profilé de revêtement de façade (10) selon l'une quelconque des revendications précédentes, **caractérisé en ce que** l'épaisseur de paroi (D) d'une nervure du profilé de base (20) située sous la couche de coextrusion (21), sur laquelle la couche de coextrusion (21) est fixée par liaison de matière, est supérieure, notamment plusieurs fois supérieure, à l'épaisseur de paroi (d) de la couche de coextrusion (21).

12. Profilé de revêtement de façade (10) selon l'une quelconque des revendications précédentes, **caractérisé en ce que** la couche de coextrusion (21) réalise entièrement une nervure ou une zone partielle d'une nervure du profilé de base (20), notamment la couche de coextrusion (21) s'étend sur toute l'épaisseur de la nervure ou de la zone partielle de la nervure du profilé de base (20) dont le côté supérieur visible forme la surface de joint d'ombre (13).

13. Profilé de revêtement de façade (10) selon l'une quelconque des revendications précédentes, **caractérisé en ce que** deux profilés de revêtement de façade (10) sont emboîtés l'un dans l'autre à la manière d'un assemblage à rainure et languette par la baguette de fixation (15) sur un côté d'un profilé de revêtement de façade (10) et une rainure de réception correspondante (16) sur l'autre côté opposé de la baguette de fixation (15) d'un autre profilé de revêtement de façade (10).
